# EUROPÄISCHE PATENTANMELDUNG

(11) **EP 0 589 863 A1**
(43) Veröffentlichungstag der Anmeldung: **30.03.1994**
(21) Anmeldenummer: 93890158.4
(22) Anmeldetag: 19.08.1993
(51) Int. Cl.: F15B 15/26

(54) **Hydraulikzylinder**

(30) Priorität: 15.09.1992 AT 1832/92
(71) Anmelder: HOERBIGER VENTILWERKE AKTIENGESELLSCHAFT, A-1110 Wien (AT)
(72) Erfinder: Kladiwa, Wolfgang, D-8125 Huglfing (DE)
(74) Vertreter: Klein, Adam, Dipl.Ing.

(57) **Zusammenfassung**

Die Klemmvorrichtung (8) an der Stirnseite (4) eines Hydraulikzylinders (1) weist ein axial bewegliches Klemmstück (18) mit einer konischen Außenfläche (19) auf, welches mittels axialer Federvorspannung an einer relativ zum Zylinder (5) feststehenden konischen Gegenfläche (21) unter Festklemmung der Kolbenstange (6) anliegt und mittels gegen die Federvorspannung wirkender Druckbeaufschlagung auf ein Betätigungselement (22) lösbar ist. Zur Vereinfachung der Ansteuerung des Betätigungselements (22) und zur Ermöglichung eines kompakten Aufbaues des gesamten Hydraulikzylinders (1) ist das Betätigungselement (22) unmittelbar von einem Durchtrittslager (23) der Kolbenstange (6) an der Stirnseite (4) des Zylinders (5) gebildet, wobei die dem Klemmstück (18) abgewandte Seite (24) dieses Durchtrittslagers (23) zur Druckbeaufschlagung mit dem angrenzenden Zylinderraum (14) in Verbindung steht.

## Beschreibung

Die Erfindung betrifft einen Hydraulikzylinder, mit einem Kolben, der in einem an beiden Stirnseiten abgeschlossenen Zylinder axial geführt ist und dessen Kolbenstange abgedichtet zumindest einseitig aus einer der Stirnseiten des Zylinders tritt, wobei an dieser Stirnseite eine Klemmvorrichtung angeordnet ist, welche ein die Kolbenstange umgebendes, axial bewegliches Klemmstück mit einer konischen Außenfläche aufweist, das mittels axialer Federvorspannung an einer relativ zum Zylinder feststehenden konischen Gegenfläche unter Festklemmung der Kolbenstange anliegt und mittels gegen die Federvorspannung wirkender Druckbeaufschlagung auf ein Betätigungselement lösbar ist.

Derartige Anordnungen sind beispielsweise aus der EP-A1-103 555 oder der EP-A1-377 898 bekannt und ermöglichen ein vom Bestehen des Hydraulikmediumdrucks im Zylinder unabhängiges Lasthalten, was aus Sicherheitsgründen beispielsweise zur Berücksichtigung eines Druckausfalls erwünscht ist. Die über die axiale Federvorspannung gespeicherten Kräfte werden über die konische Außenfläche des Klemmstückes entsprechend umgelenkt und zur Klemmung der Kolbenstange unter Reibschluß herangezogen. Eine Freigabe der Kolbenstange wird durch Druckbeaufschlagung an einen Entriegelungsanschluß oder dergleichen erreicht. Es ist damit ein Stoppen und Halten an jeder beliebigen Stelle auf der gesamten Länge der Kolbenstange möglich, ohne daß es zum Klemmen einer separaten Druckbeaufschlagung bedürfte. Die Einbaulage des Zylinders ist unkritisch, die Kolbenstange wird durch den Klemmvorgang in keiner Weise beschädigt und die Klemmung selbst wirkt in beiden Richtungen, sodaß exaktes Halten gewährleistet ist und ungewollte Bewegungen der betätigten Teile im drucklosen Zustand des Zylinders vermieden werden.

Ein wesentlicher Nachteil bei allen bekannten Hydraulikzylindern der eingangs genannten Art ist aber in der Tatsache zu sehen, daß die Klemmvorrichtung als zusätzlicher und relativ voluminöser Bauteil an der Stirnseite eines in üblicher Weise aufgebauten Hydraulikzylinders aufgesetzt ist, was einerseits eine oft unakzeptable Vergrößerung der Zylindergesamtlänge ergibt und andererseits auch im Hinblick auf Konstruktion, Herstellung, Lagerhaltung, Montage und Wartung mehr Aufwand verursacht.

Aufgabe der vorliegenden Erfindung ist es, einen Hydraulikzylinder der eingangs genannten Art so zu verbessern, daß die angeführten Nachteile der bisher bekannten Anordnung vermieden werden und daß insbesonders ein derartiger Hydraulikzylinder so ausgeführt werden kann, daß mit geringem Zusatzaufwand eine sicher wirkende Anordnung geschaffen werden kann, die auch die Gesamtabmessungen des Zylinders nicht ungebührlich erhöht.

Die gestellte Aufgabe wird bei einem Hydraulikzylinder der eingangs genannten Art dadurch gelöst, daß das Betätigunselement von einem axial zumindest begrenzt beweglichen Durchtrittslager der Kolbenstange an der Stirnseite des Zylinders gebildet ist und daß die dem Klemmstück abgewandte Seite des Durchtrittslagers zur Druckbeaufschlagung mit dem angrenzenden Zylinderraum in Verbindung steht. Damit ist einerseits das an der Durchtrittsstelle der Kolbenstange an der Stirnseite des Zylinders in den meisten Fällen ohnedies vorhandene Durchtrittslager unmittelbar als unter entsprechender Druckbeaufschlagung bewegliches Betätigungselement zum Lösen der Klemmung ausgebildet und andererseits der im angrenzenden Zylinderraum wirkende Innendruck auch gleichzeitig diesem Betätigungselement zum Lösen der Klemmung zugeführt, was einen sehr einfachen, kompakten Aufbau der Anordnung ohne die Notwendigkeit einer separaten externen hydraulischen Ansteuerung des Betätigungselementes ergibt.

Soferne der beim Ausfahren des Kolbens samt Kolbenstange auf der Stangenseite zufolge von im Gesamtsystem wirksamen Abströmwiderständen wirkende Gegendruck nicht für die zum Lösen der Klemmung erforderliche Verstellung des Betätigungselements ausreicht, kann der Hydraulikzylinder in weiterer Ausgestaltung der Erfindung zum Ausfahren differential ansteuerbar sein, womit an beiden Zylinderräumen (Kolben- und Stangenseite) Druck ansteht, der auf der Stangenseite auf beschriebene Weise eine Lösung der Klemmung bewirkt. Soferne der stangenseitige Druck in bestimmten Fällen (beispielsweise bei geringer Last) trotzdem nicht genügt, die Klemmung aufzuheben oder zumindest zu lösen kann nach einer anderen bevorzugten Weiterbildung der Erfindung in der Hydraulikleitung zu dem dem Klemmstück zugewandten Zylinderraum eine Drosselstelle angeordnet sein, womit der Staudruck im Stangenraum soweit erhöht werden kann, daß er zur Lösung der Klemmung ausreicht.

In weiterer Ausgestaltung der Erfindung ist vorgesehen, daß das Klemmstück einstückig mit dem Durchtrittslager ausgebildet ist, was eine weitere Vereinfachung des Aufbaues der Anordnung und damit auch von Herstellung, Montage und Wartung ergibt.

Das auf beschriebene Weise auch als Betätigungselement für das Lösen der Klemmung wirkende Durchtrittslager kann in weiterer Ausbildung der Erfindung in einem Ringspalt zwischen Zylinderende und Kolbenstange angeordnet sein, welcher auch eine den Durchtritt der Kolbenstange abdichtende Dichtung aufnimmt, die zumindest begrenzt axial beweglich von innen her am Durchtrittslager anliegt. Damit ist die Funktion des Durchtrittslager auf bekannt vorteilhafte Weise von der Funktion der Abdichtung des Innenraumes des Hydraulikzylinders getrennt, ohne daß es entsprechend aufwendiger Maßnahmen zur Zuleitung des Druckes aus dem angrenzenden Zylinderraum zum Betätigungselement bedürfte.

Nach einer besonders bevorzugten weiteren Ausbildung der Erfindung ist vorgesehen, daß Dichtung, Durchtrittslager, Klemmstück und Belastungsfeder(n) in einem hülsenartigen Aufnahmeteil um die Kolbenstange angeordnet sind, welche in das zugehörige Zylinderende eingesetzt, vorzugsweise eingeschraubt, und an der Außenseite mittels einer auf die Belastungsfeder(n) einwirkenden, vorzugsweise verstellbaren Überwurfmutter abgeschlossen ist. Diese Ausbildung erleichtert Montage und Wartung und ermöglicht darüber hinaus auf einfache Weise ein Einstellen der über die Belastungsfeder(n) bewirkten Klemmkraft. Es ist dabei belanglos, ob es sich um eine oder mehrere Belastungsfedern handelt, ebenso wie es belanglos ist, ob es sich um Tellerfedern, Schraubenfedern, elastische Federelemente, oder sonstige geeignete Federausbildungen bzw. -anordnungen handelt.

Das Klemmstück kann in weiterer Ausgestaltung der Erfindung in zumindest zwei Umfangssegmente geteilt sein, was ein leichtes und sicheres Klemmen auch bei spröderen Materialien des Klemmstückes, wie etwa Grauguß, ermöglicht. Darüber hinaus kann für bestimmte Anwendungen natürlich auch ein Klemmstück beispielsweise aus einem Messing- oder Bronzewerkstoff, aus Sintermaterial oder sogar aus Kunststoffen und dergleichen zur Anwendung kommen.

Die Erfindung wird im folgenden noch an Hand des in der Zeichnung dargestellten Ausführungsbeispiels näher erläutert. Fig. 1 zeigt dabei einen Längsschnitt durch einen erfindungsgemäß ausgebildeten Hydraulikzylinder und Fig. 2 das Detail II aus Fig. 1 im größerem Maßstab.

Der dargestellte Hydraulikzylinder 1 weist einen Kolben 2 auf, der in einem an beiden Stirnseiten 3, 4 abgeschlossenen Zylinder 5 axial geführt ist und dessen Kolbenstange 6 abgedichtet über eine Dichtung 7 aus der Stirnseite 4 des Zylinders 5 tritt. Im Bereich dieser Stirnseite 4 ist eine Klemmvorrichtung 8 angeordnet, die zur Festklemmung der Kolbenstange 6 in beliebiger Stellung des Kolbens 2 dient und im näheren Detail an Hand von Fig. 2 erläutert wird.

Zur Vervollständigung ist zu Fig.1 noch auf die Dichtung 9 am Kolben 2, auf die beiden Hydraulikanschlüsse 10, 11 mit den Zuleitungen 12, 13 zu den jeweiligen Zylinder - bzw. Arbeitsräumen 14, 15, sowie den Ansatz 16 mit Befestigungsauge 17 zu verweisen.

Wie aus Fig. 2 im Detail zu ersehen ist, weist die Klemmvorrichtung 8 ein die Kolbenstange 6 umgebendes, axial zumindest in geringem Maße bewegliches Klemmstück 18 mit einer konischen Außenfläche 19 auf, das mittels axialer Federvorspannung - aufgebracht über Tellerfedern 20 - an einer relativ zum Zylinder 5 feststehenden konischen Gegenfläche 21 unter Festklemmung der Kolbenstange 6 anliegt und mittels gegen die Federvorspannung wirkender Druckbeaufschlagung auf ein Betätigungselement 22 lösbar ist.

Das Betätigungselement 22 ist von einem ebenfalls axial zumindest begrenzt beweglichen Durchtrittslager 23 der Kolbenstange 6 an der Stirnseite 4 des Zylinders 5 gebildet, welches hier separat zum Klemmstück 18 ausgebildet ist, aber auch mit diesem einstückig ausgeführt sein könnte. Die dem Klemmstück 18 abgewandte Seite 24 des Durchtrittslagers 23 steht zur Druckbeaufschlagung mit dem angrenzenden Zylinderraum 14 in Verbindung, da das Durchtrittslager 23 in einem Ringspalt 25 zwischen Zylinderende 26 und Kolbenstange 6 angeordnet ist, welcher auch die den Durchtritt der Kolbenstange 6 abdichtende Dichtung 7 aufnimmt, die wiederum zumindest begrenzt axial beweglich ist und von innen her am Durchtrittslager 23 anliegt. Auf diese Weise überträgt sich der Druck aus dem Zylinderraum 14 über den Ringspalt 27 zwischen einer Anschlagscheibe 28 für den Kolben 2 und der Kolbenstange 6 auf die in der Darstellung rechte Seite der Dichtung 7. Letztere ist üblicherweise aus entsprechend weichem elastischem Werkstoff, wie Gummi oder Kunststoff, womit der Druck aus dem Zylinderraum 14 unmittelbar auf die Seite 24 des Durchtrittslagers 23 einwirkt und dieses bei genügend großer Druckbeaufschlagung das Klemmstück 18 entgegen der Wirkung der Tellerfedern 20 nach links in der Darstellung verschiebt.

Dichtung 7, Durchtrittslager 23, Klemmstück 18 und Belastungsfedern 20 sind hier in einem hülsenartigen Aufnahmeteil 29 um die Kolbenstange 6 angeordnet welcher in das zugehörige Zylinderende 26 eingeschraubt und an der Außenseite mittels einer auf die Belastungsfeder(n) 20 einwirkenden Überwurfmutter 30 abgeschlossen ist. Diese Überwurfmutter 30 kann mittels des Gewindes 31 in ihrer Wirkung auf die als Tellerfedern ausgebildeten Belastungsfedern 20 verstellt werden - zur Sicherung ist eine eingesetzte Madenschraube 32 vorgesehen.

Das Klemmstück 18 ist hier in 3 Umfangssegmente geteilt - davon abgesehen wäre aber natürlich auch eine andere Teilung, bzw. bei geeigneten Werkstoffen auch eine einteilige Ausführung möglich. Es ist auch einzusehen, daß anstelle der als Tellerfedern 20 ausgebildeten Belastungsfedern andere Federarten bzw. -anordnungen gewählt werden könnten.

Soferne der durch die Systemwiderstände beim Ausfahren des Kolbens 2 auf der Seite des Hydraulikanschlusses 10 aufgebaute Gegendruck nicht ausreicht das Klemmstück 18 gegen die Wirkung der Tellerfedern 20 soweit nach links zu verschieben, daß die Klemmung der Kolbenstange 6 aufgehoben bzw. zumindest weitgehend gelöst wird, kann der Hydraulikzylinder 1 insgesamt zum Ausfahren differential angesteuert werden, was bedeutet, daß zum Ausfahren auch auf der Stangenseite Druck über den Hydraulikanschluß 10 und die Zuleitung 12 wirkt. Soferne dies beispielsweise bei geringer Last noch immer nicht zur Aufhebung der Klemmung ausreicht, kann auf hier nicht dargestellte Weise in der Hydraulikleitung auf der Seite des Anschlusses 10 (entweder im Bereich der Zuleitung 12 oder auperhalb) eine Drosselstelle angeordnet werden, was einen höheren Staudruck im Zylinderraum 14 beim Ausfahren des Kolbens 2 ergibt.

Soferne der beim Einfahren des Kolbens 2 über den Hydraulikanschluß 10 in den stangenseitigen Zylinderraum 14 geleitete Druck für die Aufhebung der Klemmung beim Einfahren nicht ausreicht, kann im Bereich des Hydraulikanschlußes 11 (in der Zuleitung 13 bzw. außerhalb) eine Drosselstelle eingebaut werden, welche dann einen erhöhten Staudruck im Kolbenraum und damit auch im stangenseitigen Zylinderraum zur Folge hat.

Gegenüber den bekannten starren Verriegelungen der bzw. einer Kolbenendstellung hat die hier realisierte Klemmung den Vorteil, daß sie einerseits in allen Stellungen des Kolbens wirksam sein kann und daß sie andererseits von Hand durch Überwinden der Klemmkraft überwunden werden kann, ohne daß es einer separaten Entriegelung bedarf.

## Patentansprüche

1. Hydraulikzylinder, mit einem Kolben, der in einem an beiden Stirnseiten abgeschlossenen Zylinder axial geführt ist und dessen Kolbenstange abgedichtet zumindest einseitig aus einer der Stirnseiten des Zylinders tritt, wobei an dieser Stirnseite eine Klemmvorrichtung angeordnet ist, welche ein die Kolbenstange umgebendes, axial bewegliches Klemmstück mit einer konischen Außenfläche aufweist, das mittels axialer Federvorspannung an einer relativ zum Zylinder feststehenden konischen Gegenfläche unter Festklemmung der Kolbenstange anliegt und mittels gegen die Federvorspannung wirkender Druckbeaufschlagung auf ein Betätigungselement lösbar ist, **dadurch gekennzeichnet**, daß das Betätigunselement (22) von einem axial zumindest begrenzt beweglichen Durchtrittslager (23) der Kolbenstange (6) an der Stirnseite (4) des Zylinders (5) gebildet ist und daß die dem Klemmstück (18) abgewandte Seite (24) dieses Durchtrittslagers (23) zur Druckbeaufschlagung mit dem angrenzenden Zylinderraum (14) in Verbindung steht.

2. Hydraulikzylinder nach Anspruch 1, dadurch gekennzeichnet, daß der Hydraulikzylinder (1) zum Ausfahren differential ansteuerbar ist.

3. Hydraulikzylinder nach Anspruch 1 oder 2, dadurch gekennzeichnet, daß in der Hydraulikzuleitung zu dem dem Klemmstück (18) zugewandten Zylinderraum (14) eine Drosselstelle angeordnet ist.

4. Hydraulikzylinder nach Anspruch 1 dadurch gekennzeichnet, daß das Klemmstück (18) einstückig mit dem Durchtrittslager (23) ausgebildet ist.

5. Hydraulikzylinder nach einem oder mehreren Ansprüche 1 bis 4, dadurch gekennzeichnet, daß das Durchtrittslager (23) in einem Ringspalt (27) zwischen Zylinderende (26) und Kolbenstange (6) angeordnet ist, welcher auch eine den Durchtritt der Kolbenstange (6) abdichtende Dichtung (7) aufnimmt, die zumindest begrenzt axial beweglich von innen her am Durchtrittslager (23) anliegt.

6. Hydraulikzylinder nach Anspruch 5, dadurch gekennzeichnet, daß Dichtung (7), Durchtrittslager (23), Klemmstück (18) und Belastungsfeder(n) (20) in einem hülsenartigen Aufnahmeteil (29) um die Kolbenstange (6) angeordnet sind, welcher in das zugehörige Zylinderende (26) eingesetzt, vorzugsweise eingeschraubt, und an der Außenseite mittels einer auf die Belastungsfeder(n) (20) einwirkenden, vorzugsweise verstellbaren, Überwurfmutter (30) abgeschlossen ist.

7. Hydraulikzylinder nach einem oder mehreren der Ansprüche 1 bis 6, dadurch gekennzeichnet, daß das Klemmstück (18) in zumindest zwei Umfangssegmente geteilt ist.
